# EUROPÄISCHE PATENTSCHRIFT

(11) **EP 1 070 994 B1**
(45) Veröffentlichungstag und Bekanntmachung des Hinweises auf die Patenterteilung: **22.09.2004**
(21) Anmeldenummer: 00114686.9
(22) Anmeldetag: 08.07.2000
(51) Int. Cl.: G03G 15/16, B41M 5/00

(54) **Druckvorrichtung**
Printing device
Dispositif d'impression

(30) Priorität: 23.07.1999 DE 19934658
(43) Veröffentlichungstag der Anmeldung: 24.01.2001
(73) Patentinhaber: NexPress Solutions LLC, Rochester, New York 14653-5007 (US)
(72) Erfinder: Metzler, Patrick, 24214 Gettorf (DE); Peter, Karlheinz Dr., 24113 Molfsee (DE)
(74) Vertreter: Weber, Walter, Dipl.-Ing.(FH)

(56) Entgegenhaltungen:
- PATENT ABSTRACTS OF JAPAN vol. 014, no. 054 (P-0999), 31. Januar 1990 (1990-01-31) & JP 01 280783 A (CANON INC), 10. November 1989 (1989-11-10)
- PATENT ABSTRACTS OF JAPAN vol. 1999, no. 04, 30. April 1999 (1999-04-30) & JP 11 015294 A (FUJI XEROX CO LTD), 22. Januar 1999 (1999-01-22)
- PATENT ABSTRACTS OF JAPAN vol. 017, no. 078 (P-1488), 16. Februar 1993 (1993-02-16) & JP 04 281485 A (FUJITSU LTD), 7. Oktober 1992 (1992-10-07)
- PATENT ABSTRACTS OF JAPAN vol. 1999, no. 12, 29. Oktober 1999 (1999-10-29) & JP 11 190925 A (CANON INC), 13. Juli 1999 (1999-07-13)

## Beschreibung

Die Erfindung betrifft eine Druckvorrichtung mit einem Bildzylinder, einer Bilderzeugungseinrichtung zur Bebilderung der Mantelfläche des Bildzylinders und einem Übertragungszylinder, der das Bild vom Bildzylinder auf einen Bedruckstoff überträgt, wobei der Übertragungszylinder einen elastischen Mantel besitzt, der am Bildübertragungsbereich vom Bildzylinder eine Verformung aufweist und wobei einer der Zylinder den anderen über Friktion antreibt.

Derartige Druckvorrichtungen finden vorwiegend in Farbkopierern mit elektrostatischer Bilderzeugung Anwendung. Eine solche Druckvorrichtung wird beispielsweise in der EP 0 791 860 A2 beschrieben. Für die Erzielung einer hohen Druckqualität müssen die Drucke eine hohe Registergenauigkeit aufweisen. Dieser Anforderung versucht man mit Messungen und Steuerungen der Bilderzeugung der Bildzylinder gerecht zu werden, indem die Bilder zueinander derart ausgerichtet werden, daß die verschiedenen Farben exakt aufeinandergedruckt werden. Es wurde jedoch festgestellt, daß eine Fehlerquelle vorhanden ist, die sich nicht auf die gegenseitige Zuordnung bezieht, sondern auf die Qualität des Druckvorganges für jede einzelne Farbe: Durch eine Unrundheit des Bildzylinders kommt es zu Schwankungen der Winkelgeschwindigkeit des angetriebenen Zylinders, also des Bildzylinders oder des Übertragungszylinders. Weiterhin tritt auch bei der Bebilderung eines unrunden Bildzylinders bereits eine Verzerrung bei der Bilderzeugung auf. Diese Fehler innerhalb des Drucks einer jeden Farbe wirken sich auf die Bildqualität dadurch aus, daß selbst wenn die Vorderkanten der einzelnen Farbdrucke aufeinanderpassend eingerichtet werden, die nachfolgenden Bereiche nicht mehr registerhaltig sind, da diese durch die beschriebenen Fehlerquellen auseinandergezogen oder gestaucht werden. Die Folge ist eine Nichtübereinstimmung in Bildbereichen, die als Farbabweichungen und unscharfe Begrenzungen wahrgenommen werden.

Aus der JP-A-04-281485 ist ebenfalls eine Bildübertragungseinrichtung mit Bildzylinder und einem Bildübertragungszylinder mit einem elastischen Mantel bekannt, wobei die Verformung dazu dient, einen konstanten Anpreßkontakt für die Bildübertragung trotz Unebenheiten der Zylinderoberflächen zu gewährleisten. Eine dahingehende Lehre, wie Registerfehler innerhalb eines erzeugten Drucks vermieden werden können, enthält diese Schrift jedoch nicht.

Der Erfindung liegt daher die Aufgabe zugrunde, eine Druckvorrichtung der eingangs genannten Art derart weiterzubilden, daß Registerfehler innerhalb des einzelnen, durch eine Druckvorrichtung erzeugten Drucks vermieden werden.

Die Aufgabe wird erfindungsgemäß dadurch gelöst, daß der Radius des Bildzylinders, der Radius des Übertragungszylinders, das Material und die Ausgestaltung des elastischen Mantels und die Lagerung der Zylinder derart ausgewählt und ausgestaltet sind, daß sich für den über die Friktion angetriebenen Zylinder ein von Änderungen des Engagements - infolge einer Unrundheit des Bildzylinders - abhängiger Overdrive ergibt, durch den die durch die Unrundheit des Bildzylinders bedingten möglichen Bildfehler vermieden werden, wobei das Engagement das Maß der Verformung ist, die dadurch bestimmt wird, in wieweit der Achsabstand zwischen Bildzylinder und Übertragungszylinder kleiner ist als die Summe der Radien des Bildzylinders und des Übertragungszylinders.

Der Erfindung liegt die Beobachtung zugrunde, daß die Unrundheit des Bildzylinders zu einer weiteren Fehlerquelle" führt. Eine davon besteht darin, daß ein Bereich des Bildzylinders, der aufgrund seiner Unrundheit einen größeren Radius hat, nicht nur bezüglich der Winkelgeschwindigkeit langsamer angetrieben wird, wie dies bei starren Oberflächen der Fall ist, sondern gleichzeitig eine Beschleunigung durch das Verhalten des elastischen Mantels entsteht. Diese wird noch anhand einer Figur erläutert. Es treten also zwei bildverfälschende Effekte auf, die sich überlagern und in ihrer Tendenz entgegengerichtet sind. Letzteres führt jedoch nicht von selbst dazu, daß sich die Effekte gegenseitig aufheben.

Der Erfindung liegt bezüglich des oben beschriebenen Effekts die Erkenntnis zugrunde, daß es möglich ist, durch eine Einstellung verschiedener Randbedingungen ein Verhalten des elastischen Mantels zu erreichen, das zu einer Aufhebung der genannten Effekte führt. Dieses Verhalten des elastischen Mantels besteht darin, daß er bei größeren Radien des Bildzylinders weiter zusammengepreßt wird als bei kleineren und deshalb schneller durch den kleineren Spalt fließen" muß. Dadurch läßt sich bei einer entsprechenden Einstellung aller maßgeblichen Bedingungen die Entstehung von Schwankungen der Winkelgeschwindigkeit, wie sie bei einem Antrieb mit einem starren Zylinder auftreten würde, verhindern. Ein Winkelgeschwindigkeitsfehler kann auf diese Weise also schon an seiner Entstehungsquelle im Bereich der Friktion eliminiert werden, indem die genannte Auswahl und Ausgestaltungen derart erfolgen, daß die Winkelgeschwindigkeit des über die Friktion angetriebenen Zylinders trotz einer Unrundheit des Bildzylinders konstant ist. Dabei spielt es keine Rolle, ob der Bildzylinder mit einem Antrieb ausgestattet ist und den Übertragungszylinder antreibt oder umgekehrt. Vorzugsweise ist jedoch der Übertragungszylinder mit dem Antrieb ausgestattet und treibt den Bildzylinder an. Dies ist ein zweckmäßiger Kraftfluß, weil der Übertragungszylinder dann beidseitig eine Lastbeaufschlagung hat.

Weiterhin hat sich gezeigt, daß auch ein durch die Unrundheit bedingter Bebilderungsfehler, der sich auf dem Bildzylinder bereits mit der Bebilderung manifestiert, auftritt: Die Unrundheit des Bildzylinders wirkt sich bezüglich der Bilderzeugung zunächst dahingehend aus, daß Linien, die quer zur Bewegungsrichtung des Bildzylinders liegen im Bereich größerer Radien weiter auseinanderliegen als in Bereichen kleinerer Radien. Ursache ist, daß die bebilderte Fläche bei gleicher Winkelgeschwindigkeit und größeren Radien größer ist als bei kleineren Radien. Ohne eine Gegenmaßnahme wird auch auf diese Weise ein Fehler der eingangs genannten Art verursacht. Jedoch auch in diesem Fall wird durch das Verhalten des elastischen Mantels eine in ihrer Tendenz entgegengerichtete Wirkung erzielt. Dieses Verhalten des elastischen Mantels besteht darin, daß beim Zusammenwirken mit einem größeren Radius das elastische Material mehr zusammengepreßt wird und daher seine Oberfläche im Bildübertragungsbereich mehr auseinandergezogen wird. Auf diese auseinandergezogene Oberfläche werden die gestreckten Bereiche eines Bildes vom Bildzylinder auf den Übertragungszylinder aufgebracht. Die Oberfläche zieht sich dann nach der Verformung im Berührungsbereich zwischen Bild- und Übertragungszylinder wieder zusammen, wodurch die weiter auseinanderliegenden Linien bei großen Radien mehr zusammengeführt werden als die Linien bei kleineren Radien, da dort die Verformung geringer war. Dieser Effekt entspricht der Änderung des Overdrives infolge der durch die Unrundheit bedingten Radiusänderungen. Also auch hier gibt es zwei entgegengerichtete Tendenzen, die sich jedoch ebenfalls nicht automatisch aufheben. Durch eine entsprechende Auswahl und Ausgestaltung der oben genannten Umstände läßt sich jedoch erreichen, daß Bildfehler, welche durch die Unrundheit des Bildzylinders bereits bei der Bebilderung desselben entstehen, durch die Änderung des Overdrives infolge der durch die Unrundheit des Bildzylinders bedingten Änderungen des Engagements korrigiert sind, sobald sich die Oberfläche des elastischen Mantels nach dem Durchschreiten der Verformung an der Bildübertragungsstelle entspannt und so eine Fehlerkompensation eintritt.

Beide Fehlerkompensationen lassen sich durch eine Reihe von Ausgestaltungen der Druckvorrichtung beeinflussen. Unmittelbare Auswirkungen darauf haben der Radius des Bildzylinders und das Material und die Ausgestaltung des elastischen Mantels sowie die Lagerung der Zylinder. Der Radius des Übertragungszylinders hat dagegen nur geringen Einfluß, wenn Extremwerte gewählt werden. Die Auswahl von Ausgestaltungen und Materialeigenschaften lassen sich teilweise rechnerisch ermitteln, wobei sie jedoch wegen der Vielzahl der Einflußgrößen letztlich durch Versuche nachgeprüft und korrigiert werden müssen. Teilweise müssen die Werte, Eigenschaften und Dimensionierungen auch durch Versuchsreihen ermittelt werden. In der Praxis sind ein Teil dieser Ausgestaltungen und Auswahlmöglichkeiten innerhalb gewisser Bereiche vorgegeben, so daß die freier wählbaren Faktoren derart verändert werden müssen, daß die genannten Ziele erreicht werden. So sind zum Beispiel gewisse Größen der Radien von Bildzylinder und Übertragungszylinder durch den Platzbedarf der Bilderzeugungseinrichtung und weiterer notwendiger oder wünschenswerter Vorrichtungen vorgegeben. Auch die Materialauswahl des elastischen Mantels ist begrenzt, zumal an die möglichen Materialien noch weitere Anforderungen gestellt werden, wie das Verhalten der Oberfläche für die Bildübertragung, Haltbarkeit und Verschleißarmut sowie gute Kraftübertragung. Bezüglich der Lagerung der Zylinder ist eine feste Lagerung möglich oder es ist möglich, daß mindestens einer der Zylinder eine gefederte Lagerung aufweist, derart, daß in Abhängigkeit von der Unrundheit des Bildzylinders eine Achsabstandsänderung bewirkt wird. Dann ist die gewählte Federkonstante eine der zur Erreichung des angestrebten Erfolgs auszuwählenden Einflußgrößen.

Bei der Bestimmung dieser Einflußgrößen hat sich gezeigt, daß die Erzielung einer konstanten Winkelgeschwindigkeit des angetriebenen Zylinders gleichzeitig mit der Kompensation der durch die Unrundheit des Bildzylinders verursachten Bildfehler erreichbar ist. Die Bedingungen für eine solche konstante Winkelgeschwindigkeit lassen sich rechnerisch ermitteln, wobei die ausschlaggebenden Größen der Radius des Bildzylinders (r_{PC}) sowie die Sensitivity (Sens) sind. Die Sensitivity gibt die Stärke der Änderung des Verhältnisses der Oberflächengeschwindigkeit (V_{PC}) des Bildzylinders zur Oberflächengeschwindigkeit (V_{IT}) des Übertragungszylinders in Abhängigkeit vom Engagement (Eng) an, letzteres ist das Maß der Zustellung und damit der Verformung.

Für fest gelagerte Zylinder lautet die Bedingung für eine konstante Winkelgeschwindigkeit des über Friktion angetriebenen Zylinders:${\text{Sens = Sens}}_{\text{M}} \text{=} \frac{{\text{1 + Sens}}_{\text{T}} \text{·} \overline{\text{T}}}{{\text{r}}_{\text{PC}} \text{-} \overline{\text{Eng}}}$

Dabei ist Sens_{M} die Sensitivity Magic, das ist die Sensitivity, bei der sich die Winkelgeschwindigkeit (ω_{PC} oder ω_{IT}) des angetriebenen Zylinders nicht mehr durch Radiusabweichungen (Δr_{PC}) des Bildzylinders verändert. $\overline{\text{Eng}}$ gibt das durchschnittliches Engagement zwischen den Zylindern an. Sens_{T} ist die Stärke der Änderung des Verhältnisses der Oberflächengeschwindigkeiten des Bildzylinders zum Übertragungszylinder, also${\text{sens}}_{\text{T}} \text{=} \frac{\text{d}}{\text{dT}} \text{•} \frac{{\text{V}}_{\text{PC}}}{{\text{V}}_{\text{IT}}}$ infolge der Änderung des Drehmoments, und $\overline{\text{T}}$ ist das mittlere Drehmoment.

Dies bedeutet, daß man einen Radius des Bildzylinders vorgeben kann und durch Auswahl des Materials und Ausgestaltung des elastischen Mantels eine Sensitivity einstellbar ist, durch die die oben angegebene Bedingung erfüllt ist. Oder es wäre auch möglich, eine Sensitivity festzulegen und den dazu passenden Radius des Bildzylinders zu ermitteln. Da der letztere durch den Platzbedarf der anzubringenden Aggregate weitgehend vorgegeben ist, ist es zweckmäßig, den ersten Lösungsweg zu wählen. Bei einer gefederten Lagerung wirkt sich die Federkonstante zusätzlich auf die Größe der Sensitivity aus. Auf die Auswirkungen von Materialauswahl und Ausgestaltungen wird weiter unten detailliert eingegangen.

In der Praxis hat sich gezeigt, daß die genannte Bedingung für viele Fälle vereinfacht werden kann. So ist es möglich, daß für Fälle, bei denen die Änderung des Sensitivity infolge von Drehmomentänderungen gering ist, dieser drehmomentabhängige Anteil für die Erfüllung der Bedingung vernachlässigt werden kann. Es reicht somit meistens aus, daß folgende Bedingung erfüllt ist:${\text{Sens}}_{\text{M}} \text{=} \frac{\text{1}}{{\text{r}}_{\text{PC}} \text{-} \overline{\text{Eng}}}$

Weiterhin hat sich gezeigt, daß für den Fall, daß der Radius (r_{PC}) des Bildzylinders sehr groß ist im Verhältnis zum Engagement (Eng), letzteres vernachlässigbar ist. Die zu erfüllende Bedingung, die für die meisten Anwendungsfalle ausreichend ist, lautet dann:${\text{Sens}}_{\text{M}} \text{=} \frac{\text{1}}{{\text{r}}_{\text{PC}}}$

Diese vorgenannten Beziehungen zwischen den Größen vereinfachen das Auffinden der Umstände, mit denen das Ziel der Erfindung erreichbar ist. Dieses besteht darin, daß die Sensitivity Magic (Sens_{M}) durch eine Auswahl des Materials sowie die Ausgestaltung des elastischen Mantels und die Ausgestaltung der Lagerung der Zylinder erzielt wird. Diese Umstände lassen sich durch eine Vielzahl von Maßnahmen beeinflussen, wobei zwar oft Berechnungen möglich sind, es jedoch unumgänglich ist, für jede einzelne Maschinenkonstellation eine Reihe von Versuchen durchzuführen und einzelne Werte so lange zu verändern, bis die Sensitivity Magic (Sens_{M}) aufgefunden ist.

Beispielsweise kann die Auswahl des Materials für den elastischen Mantel nach der Poissonzahl (ν) des Materials erfolgen. Die Poissonzahl ergibt sich aus dem Verhalten eines Materials, das mit Zugkräften beaufschlagt wird. Dabei ist die Poissonzahl (ν) das Verhältnis der Querdehnung (ε_{c}) zur Längsdehnung (εₙ), also$\text{ν = -} \frac{{\text{ε}}_{\text{c}}}{{\text{ε}}_{\text{n}}} \text{.}$

Das negative Vorzeichen ergibt sich daraus, daß die Querdehnung eine Schrumpfung ist. Der Zusammenhang zwischen Poissonzahl und Sensitivity ist der, daß letztere ansteigt, wenn die Poissonzahl zunimmt.

Weiterhin kann die Auswahl des Materials für den elastischen Mantel nach der Kompressibilität des Materials erfolgen. Die Kompressibilität bezeichnet die Volumenänderung unter Druckbeaufschlagung, wobei$\frac{\text{ΔV}}{\text{V}} \text{= -} \frac{\text{P}}{\text{K}}$ ist, sich also die Volumenänderung (ΔV)zum Ausgangsvolumen (V) proportional zum Verhältnis des aufgebrachten Drucks zum Kompressionsmodul (K) mit umgekehrten Vorzeichen verhält. Dabei ist der Kompressionsmodul eine Materialkonstante. Hierbei gilt, daß mit Verringerung des Kompressionsmoduls sich auch die Sensitivity verringert. Der Kompressionsmodul ist besonders bei porigem Material die für die Größe der Sensitivity ausschlaggebenden Materialkonstante. Je mehr Luft oder Gaseinschlüsse in einem Material sind, je niedriger wird der Kompressionsmodul und damit auch die Sensitivity. Durch eine derartige porige Ausgestaltung läßt sich Material wie Gummi, das als Vollmaterial einen hohen Kompressionsmodul hat, derart verändern, daß die gewünschte Sensitivity, also die Sensitivity Magic erreicht wird.

Die Sensitivity Magic kann auch dadurch erreicht werden, daß eine entsprechende Dicke des elastischen Mantels gewählt wird. Es gilt dabei die Beziehung: Je dicker der elastische Mantel, je niedriger ist die Sensitivity.

Eine weitere Möglichkeit, die Sensitivity Magic zu erreichen und dabei gleichzeitig andere Eigenschaften zu garantieren besteht darin, daß der elastische Mantel aus verschiedenen Schichten besteht. Eine Ausführungsform sieht zum Beispiel vor, daß der elastische Mantel im wesentlichen aus einem stark elastischen Material besteht und eine im Verhältnis dazu relativ harte, aber noch elastische Deckschicht aufweist. Auf diese Weise läßt sich eine niedrige Sensitivity und gleichzeitig eine harte Oberfläche für die Bildübertragung erzielen. Als Deckschicht wird dabei zweckmäßigerweise ein elastisches Material wie Gummi, vorzugsweise Polyurethan gewählt. Eine weitere Ausführungsform sieht vor, daß der elastische Mantel im wesentlichen aus einem stark elastischen Material besteht, in das mindestens eine relativ harte Zwischenschicht eingebettet ist. Dadurch wird eine große Bandbreite für die Einstellbarkeit der Sensitivity erzielt. Diese Einstellung erfolgt durch die Lage und den Elastizitätsmodul der eingefügten Zwischenschichten.

Wird eine gefederte Lagerung für mindestens einen der Zylinder gewählt, so steht zur Erzielung einer Sensitivity Magic (es handelt sich dann um eine Sensitivity Magic bezüglich des Gesamtsystems, also unter Einbeziehung des elastischen Mantels und der gefederten Lagerung) auch die Auswahl einer entsprechenden Federkonstante zur Verfügung. Die Federwirkung bestimmt bei einer solchen Ausführungsform, wie viel der Radienveränderung (Δr_{PC}) als Engagementänderung wirkt. Es entsteht dadurch eine virtuelle Sensitivity, wobei sich mit zunehmender Federung die Sensitivity erniedrigt. Eine derartige Federung ermöglicht es auch bei einem elastischen Mantel aus relativ festem Material trotzdem die Bedingungen für die Sensitivity Magic zu erreichen. Zweckmäßigerweise werden die gefederten Lagerungen derart ausgebildet, daß die Federwirkung nur in Richtung der Achsabstandsänderung wirkt. Damit können Verschiebungen im Bildübertragungsbereich verhindert werden. Beispielsweise kann vorgesehen sein, daß Blattfedern angeordnet sind, die sich mit ihrer Breitseite quer zur Richtung der Achsabstandsänderung erstrecken. Eine zweckmäßige Ausgestaltung sieht vor, daß mindestens einer der Zylinder auf am Gehäuse gefedert gelagerten Auszapfen mit Drehlagern im Zylinderinneren gelagert ist. Dadurch werden Störungen durch Schwingungen oder Biegungen weitgehendst vermieden. Zur Verhinderung von Schwingungen kann auch vorgesehen sein, daß die gefederten Lagerungen mit einer Dämpfung versehen sind.

Das Vorstehende ist eine Aufzählung der wesentlichen Möglichkeiten, um die Sensitivity Magic zu erreichen. Diese Aufzählung ist nicht abschließend, es ist durchaus möglich, durch Ermittlung und Austestung aller Randbedingungen weitere Einflußgrößen zu ermitteln. Dabei ist jedoch die Anzahl der Einflußgrößen nicht ausschlaggebend. Ausschlaggebend ist, daß jeweils ein oder mehrere Einflußgrößen zur Verfügung stehen, die verändert werden können, ohne aus konstruktiven Gründen vorgegebene Geometrien oder wegen anderer Funktionen notwendige Eigenschaften ändern zu müssen.

Die erfindungsgemäße Druckvorrichtung eignet sich insbesondere für Farbkopierer mit elektrostatischer Bilderzeugung, bei denen das Bild auf dem Bildzylinder für jeden Druck neu aufgebaut und dann mittels Übertragungszylinder auf den Bedruckstoff übertragen wird. Die erfindungsgemäße Druckvorrichtung ist jedoch auch für andere Druckmaschinen mit einem Bildzylinder und einem Übertragungszylinder einsetzbar, wenn eine Unrundheit des Bildzylinders korrigiert werden soll.

Anhand der Zeichnung wird das Prinzip der Erfindung mittels Skizzen und Grafiken erläutert. Außerdem sind in den Figuren Ausführungsmöglichkeiten dargestellt. Es zeigen
- **Fig. 1**: den prinzipiellen Aufbau der erfindungsgemäßen Druckvorrichtung,
- **Fig. 2a**: eine Skizze zur Erläuterung des erfindungsgemäßen Prinzips,
- **Fig. 2b**: eine Skizze, die zur Erläuterung des erfindungsgemäßen Prinzips einen analogen Effekt zeigt,
- **Fig. 3a**: ein Diagramm zur Darstellung des Overdrives in Abhängigkeit vom Engagement,
- **Fig. 3b**: ein Diagramm zur Darstellung des Overdrives in Abhängigkeit vom Drehmoment,
- **Fig. 4**: ein Diagramm zur Erläuterung der Auffindung der erfindungsgemäß zu erreichenden Sensitivity Magic,
- **Fig. 5**: eine Prinzipskizze zur Erläuterung der Effekte, die durch einen unrunden Bildzylinder bedingt sind,
- **Fig. 6a u. 6b**: Ausführungsbeispiele für die Ausgestaltung des elastischen Mantels des Übertragungszylinders und
- **Fig. 7**: ein Ausführungsbeispiel für eine gefederte Zylinderlagerung.

Die **Fig. 1** zeigt den prinzipiellen Aufbau der erfindungsgemäßen Druckvorrichtung 1. Diese besteht aus einem Bildzylinder 2, auf desen Mantelfläche 4 mittels einer Bilderzeugungseinrichtung 3 ein Bild aufgebracht wird. Dieses Bild wird in einem Bildübertragungsbereich 8 von dem Bildzylinder 2 auf einen Übertragungszylinder 5 übertragen. Der Übertragungszylinder 5 übermittelt das Bild einem Bedruckstoff 6, der auf einem Band 22 am Übertragungszylinder 5 in Richtung des Pfeils 23 vorbeigeführt wird. Ein Gegendruckzylinder 21 sorgt bei der Übertragung des Bildes auf den Bedruckstoff 6 für den erforderlichen Gegendruck. Es ist auch möglich, statt des Bandes 22 einen Zylinder vorzusehen, der den Bedruckstoff 6 führt.

Der Übertragungszylinder 5 verfügt über einen elastischen Mantel 7, der eine Dicke 12 aufweist. Dieser elastische Mantel 7 befindet sich auf dem Kern 20 des Übertragungszylinders 5. Der Übertragungszylinder 5 wird durch das Band 22 in Richtung des Pfeils 25 angetrieben und treibt seinerseits über Friktion den Bildzylinder 2 in Richtung des Pfeils 24. Es ist jedoch auch eine Ausgestaltung möglich, bei der der Bildzylinder 2 den Übertragungszylinder 5 in entsprechender Weise antreibt oder bei der am Übertragungszylinder 5 ein Antrieb angeordnet ist. Im Berührungsbereich 8 des Bildzylinders 2 und des Übertragungszylinders 5 kommt es zu einer Verformung 9 des elastischen Mantels 7. In diesem Verformungsbereich findet die Bildübertragung vom Bildzylinder 2 zum Übertragungszylinder 5 statt.

Das durch die Erfindung zu lösende Problem besteht darin, daß der Radius r_{PC} des Bildzylinders 2 Abweichungen aufweist und diese Radiusänderungen Δr_{PC} zur Ursache von Bildfehlern werden können. Eine Bildfehlerquelle besteht - wenn man starre Zylinder betrachtet - darin, daß ein über Friktion angetriebener Zylinder mit verschieden großen Radien bei größeren Radien langsamer angetrieben wird als bei kleineren Radien und sich die dadurch entstehenden Differenzen der Winkelgeschwindigkeit ω_{PC} dahingehend auswirken würden, daß die Bildanfänge (und damit der Rest der Bilder) verschoben würden. Eine weitere Fehlerquelle hängt ebenfalls mit Radiusänderungen Δr_{PC} zusammen. Dieser Fehler tritt direkt an der Bebilderungseinrichtung 3 auf, da sich die Mantelfläche 4 bei gleicher Winkelgeschwindigkeit in einem Bereich größerer Radien schneller an der Bilderzeugungseinrichtung 3 vorbeibewegt als im Bereich kleinerer Radien. Beide Fehler lassen sich jedoch durch das Verhalten des elastischen Mantel 7 im Verformungsbereich 9 eliminieren. Das Maß dieser Verformung 9 ist das Engagement Eng, das dadurch bestimmt wird, in wieweit der Achsabstand zwischen Bildzylinder 2 und Übertragungszylinder 5 kleiner ist als die Summe der Radien des Bildzylinders r_{PC} und des Übertragungszylinders r_{IT}.

**Fig. 2a** zeigt eine Skizze zur Erläuterung des erfindungsgemäßen Prinzips. Dieses wird durch die **Figur 2b** verdeutlicht, die das erfindungsgemäße Prinzip mit einem analogen Effekt erklärt. Durch die Verformung 9 des elastischen Mantels 7 muß dessen stark elastisches Material 13 eine durch das Engagement Eng hervorgerufene Schmalstelle überwinden. Diese Überwindung ist nur dadurch möglich, daß das stark elastisches Material 13 im Bereich der Verformung 9 eine Beschleunigung erfährt. Dabei verhält sich dieses stark elastische Material 13 ähnlich wie eine Flüssigkeit 27, welche - wie dies in Fig. 2b dargestellt ist - durch eine Röhre 26 hindurch muß, die einen breiten Röhrenbereich 28, eine Verengung 29 und dann wieder den breiten Röhrenbereich 28 aufweist. In dem breiten Röhrenbereich 28 fließt die Flüssigkeit mit einer Geschwindigkeit V_{X}, muß dann in der Verengung 29 auf eine höhere Geschwindigkeit V_{Nip} beschleunigt werden, um mit dem Austritt aus der Verengung 29 in den breiten Röhrenbereich 28 wieder die ursprüngliche Geschwindigkeit V_{X} anzunehmen. In analoger Weise verhält sich der elastische Mantel 7 bei der erfindungsgemäßen Vorrichtung, wie dies in Fig. 2a dargestellt ist. Im Verformungsbereich 9 wird die Fließgeschwindigkeit" des elastischen Materials 13 im Bereich des größten Engagements Eng auf eine maximale Geschwindigkeit V_{IT im Nip} beschleunigt, welche größer ist als die Geschwindigkeit V_{X}, die im Bereich eines Radius r_{X} aufgrund der Winkelgeschwindigkeit ω_{IT} des Übertragungszylinders 5 unter normalen Umständen auftreten würde. Dieses V_{IT im Nip} ist die Oberflächengeschwindigkeit im Bereich der Verformung 9. Da jedoch die Oberflächengeschwindigkeit V_{IT im Nip} treibend auf den Bildzylinder 2 wirkt, ist die Oberflächengeschwindigkeit V_{IT im Nip} identisch mit der Oberflächengeschwindigkeit V_{PC} des angetriebenen Bildzylinders 2. Der genannte Effekt würde jedoch auch auftreten, wenn der Bildzylinder 2 den Übertragungszylinder 5 treiben würde. Auf die beschriebene Weise wird der angetriebene Zylinder, z. B. der Bildzylinder 2, schneller angetrieben, als dies bei starren Zylindern 2 und 5 der Fall wäre. Dabei ist die Oberflächengeschwindigkeit V_{PC} größer als eine gedachte Oberflächengeschwindigkeit V_{X} des Übertragungszylinders 5 bei einem Radius rₓ und auch größer als die Oberflächengeschwindigkeit V_{IT} des Übertragungszylinders 5 außerhalb des Nips, da sie der Oberflächengeschwindigkeit des Übertragungszylinders im Nip V_{IT im Nip} entspricht. Das Verhältnis der Oberflächengeschwindigkeit im Nip V_{IT im Nip} zur Oberflächengeschwindigkeit des Übertragungszylinders 5 außerhalb des Nips V_{IT} ist der Overdrive. Er ist ein Maß dafür, wieviel der Bildzylinder 2 aufgrund des beschriebenen Effekts schneller angetrieben wird.

Ist der Bildzylinder 2 unrund, treten also Radiusänderungen Δr_{PC} des Radius r_{PC} auf, so wirkt sich dies unmittelbar auf den eben beschriebenen Effekt dahingehend aus, daß bei größeren Radien eine Beschleunigung der Winkelgeschwindigkeit ω_{PC} des Bildzylinders 2 auftritt und bei kleineren Radien eine Verlangsamung der Winkelgeschwindigkeit ω_{PC} des Bildzylinders 2. Dieser Effekt ist entgegengesetzt zu einer Schwankung einer Winkelgeschwindigkeit ω_{PC}, die bei starren Zylindern 2 und 5 infolge von Radiusänderungen Δ_{PC} auftreten würde. Um eine schwankende Winkelgeschwindigkeit ω_{PC} des Bildzylinders 2 zu verhindern ist also lediglich erforderlich, daß der Overdrive derart eingestellt wird, daß er die Änderung der Winkelgeschwindigkeit ω_{PC} durch Radiusänderungen Δr_{PC} kompensiert. Dies ist die der Erfindung zugrundeliegende Idee.

Eine weitere der Erfindung zugrundeliegende Idee besteht darin, daß auch eine andere Fehlerquelle auf diese Weise eliminierbar ist. Diese Fehlerquelle besteht darin, daß die Mantelfläche 4 des Bildzylinders 2 auch bei konstanter Winkelgeschwindigkeit ω_{PC} bei größeren Radien schneller an der Bilderzeugungseinrichtung 3 vorbeiläuft als bei kleineren Radien. Die Kompensation dieses Fehlers wird noch weiter unten zu Fig. 5 beschrieben.

**Fig. 3a** zeigt ein Diagramm zur Darstellung des Overdrives durch Darstellung des Verhältnisses von V_{PC} zu V_{IT} in Abhängigkeit vom Engagement Eng. Ist das Engagement 0, so tritt der zu Fig. 2a und 2b beschriebene Effekt nicht auf und die Oberflächengeschwindigkeit V_{PC} des Bildzylinders 2 entspricht der Oberflächengeschwindigkeit V_{IT} des Übertragungszylinders 5. Dies heißt$\frac{{\text{V}}_{\text{PC}}}{{\text{V}}_{\text{IT}}} \text{= 1}$

Mit zunehmenden Engagement Eng verändert sich dieses Verhältnis, da die Oberflächengeschwindigkeit V_{PC} des Bildzylinders 2 zunehmend schneller wird als die Oberflächengeschwindigkeit V_{IT} des Übertragungszylinders 5. Dies resultiert daraus, daß das mit der Oberflächengeschwindigkeit V_{PC} identische V_{Nip} mit zunehmendem Engagement Eng zunimmt. Diese Zunahme ist in der Fig. 3a dargestellt. Die Steigung dieser Kurve, also die Änderung des Verhältnisses V_{PC} zu V_{IT} ist die Sensitivity, die eine Eigenschaft des Materials und Aufbaus des elastischen Mantels 7 darstellt. Ein weiterer Umstand, der die Sensitivity beeinflußt, ist die bereits erwähnte elastische Lagerung eines der Zylinder 2 oder 5 oder beider Zylinder 2 und 5.

Es besteht jedoch auch noch ein weiterer in **Fig. 3b** dargestellter Effekt, der beachtet werden muß, sobald er im größeren Maße auftritt, was wiederum von Beschaffenheit und Aufbau des elastischen Mantels 7 abhängt. Es handelt sich um eine Abhängigkeit des Overdrives vom Drehmoment derart, daß mit zunehmendem Drehmoment ein Absinken des Overdrives $\frac{{\text{V}}_{\text{IT im Nip}}}{{\text{V}}_{\text{IT}}}$ festzustellen ist. Die negative Steigung der im Diagramm der Fig. 3b dargestellten Kurve ist die Sensitivity, welche vom Drehmoment abhängig ist, dies ist Sens_{T}. Dieser entgegenwirkende Effekt wurde bei der oben bereits beschriebenen Formel durch Sens_{T} • T berücksichtigt.

Die **Fig. 4** zeigt ein Diagramm zur Erläuterung der Auffindung der erfindungsgemäß zu erreichenden Sensitivity Magic, Sens_{M}. In dem Diagramm ist der Radius r_{PC} des Bildzylinders 2 auf der Abszisse aufgetragen und die Winkelgeschwindigkeit ω_{PC} des Bildzylinders 2 auf der Ordinate. Dabei zeigt sich, welchen Einfluß die jeweils gewählte Sensitivity auf die Auswirkungen von Unrundheiten - also von Radiusänderungen Δr_{PC} - auf die Winkelgeschwindigkeit ω_{PC} hat. Diese Radiusänderungen Δr_{PC} wurden als Abweichungen von einem Durchschnittsradius $\overline{{\text{r}}_{\text{PC}}}$ aufgetragen. Je nach dem, welche Sensitivity sich aus der Ausgestaltung des elastischen Mantels 7 oder der Ausgestaltung der gefederten Lagerung 11 ergibt, überwiegt der eine oder der andere der oben beschriebenen Effekte. Ist die Sensitivity 0 oder gering, so wird das Verhältnis der Radiusänderung Δr_{PC} zu einer Änderung der Winkelgeschwindigkeit ω_{PC} des Bildzylinders 2 durch die Linie 31 bestimmt. Dies bedeutet, je größer der Radius r_{PC} ist, je geringer ist die Winkelgeschwindigkeit ω_{PC}. Dies ist beispielsweise der normale Effekt bei starren Oberflächen eines treibenden und eines getriebenen Zylinders, wenn sich der Radius verändert. Ist die Sensitivity sehr groß, also ein sehr hoher Overdrive vorhanden, so ist das Verhältnis der Radiusänderung Δr_{PC} zur Änderung der Winkelgeschwindigkeit ω_{PC} durch den Verlauf der Linie 32 gekennzeichnet. Dies bedeutet, daß mit größerem Radius r_{PC} die Winkelgeschwindigkeit ω_{PC} größer wird. Durch eine entsprechende Beschaffenheit des elastischen Mantels 7, gegebenenfalls mit einer gefederten Lagerung 11, läßt sich die Sensitivity derart einstellen, daß sie parallel zur Abszisse verläuft. Dann ist die Winkelgeschwindigkeit ω_{PC} des durch Friktion getriebenen Bildzylinders 2 von Änderungen des Radiusses r_{PC} des Bildzylinders 2 unabhängig. Auf diese Weise wird gewährleistet, daß trotz der Unrundheit des Bildzylinders 2 nicht nur die Winkelgeschwindigkeit ω_{IT} des treibenden Übertragungszylinders 5 sondern auch die Winkelgeschwindigkeit ω_{PC} des getriebenen Bildzylinders 2 konstant ist. Ist diese Bedingung erfüllt, so wird ein Winkelgeschwindigkeitsfehler aufgrund einer Unrundheit bereits an seiner Entstehungsstelle, der Friktion zwischen beiden Zylindern 2 und 5, eliminiert. Dies funktioniert unabhängig davon, ob der Bildzylinder 2 den Übertragungszylinder 5 antreibt oder umgekehrt.

**Fig. 5** zeigt noch eine Prinzipskizze zur Erläuterung der Effekte, die durch einen unrunden Bildzylinder 2 bedingt sind. Ein konstanter Antrieb des Übertragungszylinders 5, der diesem eine konstante Winkelgeschwindigkeit ω_{PC} vermittelt, wird durch die eben beschriebenen Effekte derart übertragen, daß auch die Winkelgeschwindigkeit ω_{PC} des Bildzylinders 2 konstant ist, unabhängig davon, ob der Radius r_{PC} Differenzen Δ r_{PC} aufweist oder nicht. Dies verhindert jedoch nicht die Entstehtung einer weiteren Fehlerquelle, die darin besteht, daß bei konstanter Winkelgeschwindigkeit ω_{PC} die Mantelfläche 4 bei einem größeren Radius r_{PC} + Δr_{PC} schneller an der Bilderzeugungseinrichtung 3 vorübergeht als bei einem geringeren Radius r_{PC}. Dadurch wird ein Bildbereich auf dem Teil der Mantelfläche 4 mit größerem Radius r_{PC} + Δr_{PC} im Verhältnis zu der Mantelfläche 4 mit geringerem Radius r_{PC} in gestreckter Weise abgebildet, und zwar bereits bei der Bebilderung durch die Bilderzeugungseinrichtung 3. Auch dieser Effekt kann jedoch durch die Einstellung der Sensitivity als Sensitivity Magic kompensiert werden. Dadurch wird erreicht, daß im Bereich der Verformung 9, also auch im Bereich der Bildübertragung 8 die Oberfläche des elastischen Mantels 7 bei größeren Radien stärker gedehnt wird als im Bereich geringerer Radien und diese Dehnung der Oberfläche des elastischen Mantels 7 sich nach Durchschreiten der Verformung 9 wieder derart zusammenzieht, daß der durch den großen Radius r_{PC} + Δr_{PC} auf der Mantelfläche 4 gestreckte Bildbereich auf seine gewünschte Länge zurückgeführt ist. Durch die Einstellung der Sensitivity als Sensitivity Magic ist es somit möglich, zwei Fehlerentstehungen mit einer Maßnahme zu unterbinden, indem der Overdrive Winkelgeschwindigkeitsfehler an ihrer Entstehung hindert und die eben beschriebenen Bildfehler bei der Übertragung auf den Übertragungszylinder 5 eliminiert.

**Fig. 6a und 6b** zeigen Ausführungsbeispiele für die Ausgestaltung des elastischen Mantels 7 des Übertragungszylinders 5.

**Fig. 6a** zeigt, wie auf den Kern 20 des Übertragungszylinders 5 ein stark elastisches Material 13 aufgebracht ist, das mit einer relativ harten Deckschicht 14 abgedeckt ist. Auf diese Weise läßt sich eine für die Bildübertragung optimale Oberfläche mit einer stark elastischen oder komprimierbaren Schicht 13 zur Erzielung der gewünschten Sensitivity kombinieren.

Die **Fig. 6b** zeigt eine Ausgestaltung des elastischen Mantels 7 mit einer Zwischenschicht 15. Diese Zwischenschicht 15 kann beispielsweise aus härterem Material bestehen. Durch eine derartige Zwischenschicht 15 ist eine gezielte Einstellbarkeit der Sensitivity möglich. Dabei kann selbstverständlich ein elastischer Mantel 7 mit einer Zwischenschicht 15 ebenfalls mit einer Deckschicht 14 ausgestattet werden.

**Fig. 7** zeigt noch ein Ausführungsbeispiel für eine gefederte Zylinderlagerung 11. Ein Achszapfen 17 ist im Gehäuse 19 der Maschine in Richtung des Doppelpfeils 30 verschiebbar gelagert. Dabei kann der Achszapfen 17 durch Anordnung einer Blattfeder 16 nur in einer Richtung ausweichen, dies ist die Richtung der Achsabstandsänderung zwischen zwei Zylindern 2 und 5. Das Drehlager 18, beispielsweise ein Kugellager, befindet sich im Inneren des Zylinders 2 oder 5, der mit dem anderen Zylinder 5 oder 2 zusammenwirkt. Derartige gefederte Lagerungen 11 sind neben der Auswahl des Materials und der Ausgestaltung des elastischen Mantels 7 eine weitere Möglichkeit die Sensitivity zu beeinflussen, wobei es sich dann um eine virtuelle Sensitivity, also eine Sensitivity des Gesamtsystems handelt. Diese Sensitivity entsteht durch eine Veränderung des Engagements aufgrund der federnden Abstandsänderung. Die gefederte Zylinderlagerung stellt beispielsweise eine Möglichkeit dar, trotz eines relativ harten Materials des elastischen Mantels 13, beispielsweise bei der Verwendung eines Vollmaterials, trotzdem die Sensitivity Magic zu erreichen.

### Bezugszeichenliste

- 1: Druckvorrichtung
- 2: Bildzylinder
- 3: Bilderzeugungseinrichtung
- 4: Mantelfläche
- 5: Übertragungszylinder
- 6: Bedruckstoff
- 7: elastischer Mantel
- 8: Bildübertragungsbereich
- 9: Verformung
- 10: Lagerung
- 11: gefederte Lagerung
- 12: Dicke des elastischen Mantels (= d)
- 13: stark elastisches Material
- 14: Deckschicht (relativ hart)
- 15: Zwischenschicht
- 16: Blattfedern
- 17: Achszapfen
- 18: Drehlager (z. B. Kugellager)
- 19: Gehäuse
- 20: Kern des Übertragungszylinders
- 21: Gegendruckzylinder
- 22: Band für den Bedruckstofftransport
- 23: Pfeil: Bewegungsrichtung des Bandes
- 24: Pfeil: Drehrichtung des Bildzylinders
- 25: Pfeil: Drehrichtung des Übertragungszylinders
- 26: Röhre
- 27: Flüssigkeit
- 28: Breiter Röhrenbereich
- 29: Verengung der Röhre
- 30: Doppelpfeil: Bewegungsmöglichkeit des Achszapfens
- 31: Sensitivity - Effekt der Radiusänderung überwiegt
- 32: Sensitivity - Effekt des Overdrives überwiegt

r_{PC} Radius des Bildzylinders (PC: photo conductivity cylinder)
Δr_{PC} Radiusänderung des Bildzylinders infolge einer Unrundheit mittlerer Durchmesser des Bildzylinders bei Unrundheit
$\overline{{\text{r}}_{\text{PC}}}$ mittlerer Durchmesser des Bildzylinders bei Unrundheit
r_{IT} Radius des Übertragungszylinders (IT: Intermediate transfer cylinder)
ω_{PC} Winkelgeschwindigkeit des Bildzylinders
ω_{IT} Winkelgeschwindigkeit des Übertragungszylinders
V_{PC} Oberflächengeschwindigkeit des Bildzylinders
V_{IT} Oberflächengeschwindigkeit des Übertragungszylinders außerhalb des Nips
V_{IT im Nip}= V_{Nip} Oberflächengeschwindigkeit an der Stelle maximaler Verformung
V_{X} Geschwindigkeit bei einem Radius r_{X} (= r_{IT} - Eng)
Eng Engagement = Maß der maximalen Verformung
$\overline{\text{Eng}}$ mittlere maximale Verformung bei Unrundheit des Bildzylinders
Sens Sensitivity, das ist das Verhältnis der Oberflächengeschwindigkeit des Bildzylinders (V_{PC}) zur Oberflächengeschwindigkeit des Übertragungszylinders (V_{IT}) in Abhängigkeit vom Engagement
Sens_{M} Sensitivity Magic, das ist die Sensitivity, bei der sich die Winkelgeschwindigkeit (ω_{PC} oder ω_{IT}) des angetriebenen Zylinders (2 oder 5) nicht mehr durch Radiusabweichungen (Δ r_{PC}) des Bildzylinders (2) verändert
Sens_{T} die Änderung des Verhältnisses der Oberflächengeschwindigkeiten des Bildzylinders (2) zum Übertragungszylinder (5), also$\frac{\text{d}}{\text{dT}} \text{•} \frac{{\text{V}}_{\text{PC}}}{{\text{V}}_{\text{IT}}}$ infolge der Änderung des Drehmoments
$\overline{\text{T}}$ das mittlere Drehmoment
$\frac{{\text{V}}_{\text{IT im Nip}}}{{\text{V}}_{\text{IT(außerhalb des Nips)}}}$ Overdrive
υ Poisson-Zahl
ε_{c} Querdehnung
εₙ Längsdehnung

## Patentansprüche

1. Druckvorrichtung (1) mit einem Bildzylinder (2), einer Bilderzeugungseinrichtung (3) zur Bebilderung der Mantelfläche (4) des Bildzylinders (2) und einem Übertragungszylinder (5), der das Bild vom Bildzylinder (2) auf einen Bedruckstoff (6) überträgt, wobei der Übertragungszylinder (5) einen elastischen Mantel (7) besitzt, der am Bildübertragungsbereich (8) vom Bildzylinder (2) eine Verformung (9) aufweist und wobei einer der Zylinder (2 oder 5) den anderen über Friktion antreibt,
**dadurch gekennzeichnet,**
**daß** der Radius (r_{PC}) des Bildzylinders (2), der Radius (r_{IT}) des Übertragungszylinders (5), das Material und die Ausgestaltung des elastischen Mantels (7) und die Lagerung (10, 11) der Zylinder (2, 5) derart ausgewählt und ausgestaltet sind, daß sich für den über die Friktion angetriebenen Zylinder (2 oder 5) ein von Änderungen des Engagements (Eng) - infolge einer Unrundheit des Bildzylinders (2) - abhängiger Overdrive$\frac{{\text{V}}_{\text{IT im Nip}}}{{\text{V}}_{\text{IT(außerhalb des Nips)}}}$ ergibt, durch den die durch die Unrundheit des Bildzylinders (2) bedingten möglichen Bildfehler vermieden werden, wobei das Engagement (Eng) das Maß der Verformung (9) ist, die dadurch bestimmt wird, in wieweit der Achsabstand zwischen Bildzylinder (2) und Übertragungszylinder (5) kleiner ist als die Summe der Radien des Bildzylinders (r_{PC}) und des Übertragungszylinders (r_{IT}).

2. Druckvorrichtung nach Anspruch 1,
**dadurch gekennzeichnet,**
**daß** die Auswahl und Ausgestaltungen derart erfolgen, daß die Winkelgeschwindigkeit (ω_{PC} oder ω_{IT}) des über die Friktion angetriebenen Zylinders (2 oder 5) trotz einer Unrundheit des Bildzylinders (2) konstant ist.

3. Druckvorrichtung nach Anspruch 1 oder 2,
**dadurch gekennzeichnet,**
**daß** die Auswahl und Ausgestaltungen derart erfolgen, daß Bildfehler, welche durch die Unrundheit des Bildzylinders (2) bereits bei der Bebilderung desselben entstehen, durch die Änderung des Overdrives$\frac{{\text{V}}_{\text{IT im Nip}}}{{\text{V}}_{\text{IT}}}$ infolge der durch die Unrundheit des Bildzylinders (2) bedingten Änderungen des Engagements (Eng) korrigiert sind, sobald sich die Oberfläche des elastischen Mantels (7) nach dem Durchschreiten der Verformung (9) an der Bildübertragungsstelle (8) entspannt.

4. Druckvorrichtung nach Anspruch 1, 2 oder 3,
**dadurch gekennzeichnet,**
**daß** die Zylinder (2, 5) fest gelagert sind.

5. Druckvorrichtung nach Anspruch 1, 2 oder 3,
**dadurch gekennzeichnet,**
**daß** mindestens einer der Zylinder (2, 5) eine gefederte Lagerung (11) aufweist, derart, daß in Abhängigkeit von der Unrundheit des Bildzylinders (2) eine Achsabstandsänderung bewirkt wird.

6. Druckvorrichtung nach einem oder mehreren der Ansprüche 1 bis 5,
**dadurch gekennzeichnet,**
**daß** der Bildzylinder (2) durch den Übertragungszylinder (5) angetrieben wird.

7. Druckvorrichtung nach einem oder mehreren der Ansprüche 2 bis 4 oder 6,
**dadurch gekennzeichnet,**
**daß** die Auswahl derart erfolgt, daß für die Sensitivity (Sens) - das ist die Änderung des Verhältnisses der Oberflächengeschwindigkeit (V_{PC}) des Bildzylinders (2) zur Oberflächengeschwindigkeit (V_{IT}) des Übertragungszylinders (5) in Abhängigkeit vom Engagement (Eng), letzteres ist das Maß der Verformung (9) - folgende Bedingung erfüllt ist:${\text{Sens = Sens}}_{\text{M}} \text{=} \frac{{\text{1 + Sens}}_{\text{T}} \text{·} \overline{\text{T}}}{{\text{r}}_{\text{PC}} \text{-} \overline{\text{Eng}}}$ wobei sich die Größen folgendermaßen definieren:
- **Sens**_{**M**} = Sensitivity Magic, das ist die Sensitivity, bei der sich die Winkelgeschwindigkeit (ω_{PC} oder ω_{IT}) des angetriebenen Zylinders (2 oder 5) nicht mehr durch Radiusabweichungen (Δr_{PC}) des Bildzylinders (2) verändert
- r_{PC} = Radius des Bildzylinders (2),
- $\overline{\text{Eng}}$ = durchschnittliches Engagement zwischen den Zylindern (2 und 5),
- **Sens**_{**M**} = die Änderung des Verhältnisses der Oberflächengeschwindigkeiten des Bildzylinders (2) zum Übertragungszylinder (5), also $\frac{{\text{V}}_{\text{PC}}}{{\text{V}}_{\text{IT}}}$ infolge der Änderung des Drehmoments,
- $\overline{\text{T}}$ = das mittlere Drehmoment

8. Druckvorrichtung nach Anspruch 7,
**dadurch gekennzeichnet,**
**daß** für Fälle, in denen die Änderung der Sensitivity infolge von Drehmomentänderungen gering ist und daher für die Erfüllung der Bedingung vernachlässigt werden kann, folgende Bedingung erfüllt ist:${\text{Sens}}_{\text{M}} \text{=} \frac{\text{1}}{{\text{r}}_{\text{PC}} \text{-} \overline{\text{Eng}}}$

9. Druckvorrichtung nach Anspruch 8,
**dadurch gekennzeichnet,**
**daß** für den Fall, daß der Radius (r_{PC}) des Bildzylinders (2) sehr groß ist im Verhältnis zum Engagement (Eng), letzteres vernachlässigt wird und die zu erfüllende Bedingung somit folgendermaßen lautet:${\text{Sens}}_{\text{M}} \text{=} \frac{\text{1}}{{\text{r}}_{\text{PC}}}$

10. Druckvorrichtung nach einem der Ansprüche 1 bis 9,
**dadurch gekennzeichnet,**
**daß** die Sensitivity Magic (Sens_{M}) durch eine Auswahl des Materials sowie die Ausgestaltung des elastischen Mantels (7) und die Ausgestaltung der Lagerung der Zylinder (2, 5) erzielt wird.

11. Druckvorrichtung nach einem der Ansprüche 1 bis 10,
**dadurch gekennzeichnet,**
**daß** die Auswahl des Materials für den elastischen Mantel (7) nach der Poisson-Zahl des Materials erfolgt.

12. Druckvorrichtung nach einem der Ansprüche 1 bis 11,
**dadurch gekennzeichnet,**
**daß** die Auswahl des Materials für den elastischen Mantel (7) nach der Kompressibilität des Materials erfolgt.

13. Druckvorrichtung nach Anspruch 12,
**dadurch gekennzeichnet,**
**daß** für den elastischen Mantel (7) ein poriges Material ausgewählt wird.

14. Druckvorrichtung nach einem der Ansprüche 7 bis 13,
**dadurch gekennzeichnet,**
**daß** eine Dicke (12) des elastischen Mantels (7) zur Erzielung der gewünschten Sensitivity (Sens) gewählt wird.

15. Druckvorrichtung nach einem der Ansprüche 1 bis 14,
**dadurch gekennzeichnet,**
**daß** der elastische Mantel (7) aus verschiedenen Schichten (13, 14, 15) besteht.

16. Druckvorrichtung nach Anspruch 15,
**dadurch gekennzeichnet,**
**daß** der elastische Mantel (7) im wesentlichen aus einem stark elastischen Material (13) besteht und eine im Verhältnis dazu relativ harte, aber noch elastische Deckschicht (14) aufweist.

17. Druckvorrichtung nach Anspruch 15 oder 16,
**dadurch gekennzeichnet,**
**daß** der elastische Mantel (7) im wesentlichen aus einem stark elastischen Material (13) besteht, in das mindestens eine relativ harte Zwischenschicht (15) eingebettet ist.

18. Druckvorrichtung nach einem der Ansprüche 5 bis 17,
**dadurch gekennzeichnet,**
**daß** zur Erzielung der Sensitivity Magic (Sens_{M}) eine entsprechende Federkonstante für die gefederte Lagerung (11) gewählt wird.

19. Druckvorrichtung nach einem der Ansprüche 5 bis 18,
**dadurch gekennzeichnet,**
**daß** die gefederten Lagerungen (11) derart ausgebildet sind, daß die Federwirkung nur in Richtung der Achsabstandsänderung wirkt.

20. Druckvorrichtung nach Anspruch 19,
**dadurch gekennzeichnet,**
**daß** Blattfedern (16) angeordnet sind, die sich mit ihrer Breitseite quer zur Richtung der Achsabstandsänderung erstrecken.

21. Druckvorrichtung nach einem der Ansprüche 5 bis 20,
**dadurch gekennzeichnet,**
**daß** die gefederten Lagerungen (11) mit einer Dämpfung versehen sind.

22. Druckvorrichtung nach einem der Ansprüche 5 bis 21,
**dadurch gekennzeichnet, ,**
**daß** mindestens einer der Zylinder (2 oder 5) auf am Gehäuse (19) gefedert gelagerten Achszapfen (17) mit Drehlagern (18) im Zylinderinneren gelagert ist.

## Claims

1. Printing apparatus (1) with an image cylinder (2), an image-forming device (3) for imaging the circumferential surface (4) of the image cylinder (2) and a transfer cylinder (5) which transfers the image from the image cylinder (2) on to a printing substrate (6), wherein the transfer cylinder (5) possesses an elastic jacket (7) which undergoes a deformation (9) at the zone (8) of transfer of the image from the image cylinder (2) and wherein one of the cylinders (2 or 5) drives the other by friction,
**characterized in that**
the radius (r_{PC}) of the image cylinder (2), the radius (r_{IT}) of the transfer cylinder (5), the material and configuration of the elastic jacket (7) and the mounting (10, 11) of the cylinders (2, 5) are chosen and designed so as to yield for the friction-driven cylinder (2 or 5) an overdrive$\frac{{\text{V}}_{\text{IT in the nip}}}{{\text{V}}_{\text{IT(outside the nip)}}}$ dependent on variations in the engagement (Eng) due to out-of-roundness of the image cylinder (2) such that the image errors possibly caused by the out-of-roundness of the image cylinder (2) are prevented, the engagement (Eng) being the amount of deformation (9) expressed as the amount by which the distance between the centres of the image cylinder (2) and transfer cylinder (5) is less than the sum of the radii of the image cylinder (r_{PC}) and transfer cylinder (r_{IT}).

2. Printing apparatus according to Claim 1,
**characterized in that**
the choice and designs are made so that the angular velocity (ω_{PC} or ω_{IT}) of the friction-driven cylinder (2 or 5) is constant in spite of an out-of-roundness of the image cylinder (2).

3. Printing apparatus according to Claim 1 or Claim 2,
**characterized in that**
the choice and designs are made so that image errors which occur at the imaging stage owing to the out-of-roundness of the image cylinder (2) are corrected by the change in overdrive$\frac{{\text{V}}_{\text{IT in the nip}}}{{\text{V}}_{\text{IT}}}$ due to the variations in the engagement (Eng) caused by the out-of-roundness of the image cylinder (2), as soon as the surface of the elastic jacket (7) relaxes after passing through the deformation (9) at the image transfer point (8).

4. Printing apparatus according to Claims 1, 2 or 3,
**characterized in that**
the cylinders (2, 5) have fixed mountings.

5. Printing apparatus according to Claims 1, 2 or 3,
**characterized in that**
at least one of the cylinders (2, 5) has a sprung mounting (11) so that the centre-to-centre distance can vary in keeping with the out-of-roundness of the image cylinder (2).

6. Printing apparatus according to one or more of Claims 1 to 5,
**characterized in that**
the image cylinder (2) is driven by the transfer cylinder (5).

7. Printing apparatus according to one or more of Claims 2 to 4 or 6,
**characterized in that**
the choice is made so that the following condition is fulfilled for the sensitivity (Sens), that is to say, the change in the ratio of the surface velocity (V_{PC}) of the image cylinder (2) to the surface velocity (V_{IT}) of the transfer cylinder (5) as a function of the engagement (Eng), the latter being the amount of deformation (9):${\text{Sens = Sens}}_{\text{M}} \text{=} \frac{{\text{1 + Sens}}_{\text{T}} \text{•} \overline{\text{T}}}{{\text{r}}_{\text{PC}} \text{-} \overline{\text{Eng}}}$ in which the variables are defined as follows:
Sens_{M} = Sensitivity Magic, that is to say, the sensitivity at which the angular velocity (ω_{PC} or ω_{IT}) of the driven cylinder (2 or 5) no longer varies owing to deviations in radius (Δr_{PC}) of the image cylinder (2)
r_{PC} = radius of the image cylinder (2),
$\overline{\text{Eng}}$ = average engagement between the cylinders (2 and 5),
Sens_{T} = the change in the ratio of the surface velocity of the image cylinder (2) to that of the transverse cylinder (5) i.e.$\frac{{\text{V}}_{\text{PC}}}{{\text{V}}_{\text{IT}}}$ due to the change in torque,
$\overline{\text{T}}$ = the mean torque.

8. Printing apparatus according to Claim 7,
**characterized in that**
in cases where the change in sensitivity due to torque variations is small and can therefore be disregarded for the fulfilment of the condition, the following condition is fulfilled:${\text{Sens}}_{\text{M}} \text{=} \frac{\text{1}}{{\text{r}}_{\text{PC}} \text{-} \overline{\text{Eng}}}$

9. Printing apparatus according to Claim 8,
**characterized in that**
where the radius (r_{PC}) of the image cylinder (2) is very large in proportion to the engagement (Eng), the latter is disregarded and the condition to be fulfilled therefore becomes:${\text{Sens}}_{\text{M}} \text{=} \frac{\text{1}}{{\text{r}}_{\text{PC}}}$

10. Printing apparatus according to any one of Claims 1 to 9,
**characterized in that**
the Sensitivity Magic (Sens_{M}) is obtained by the choice of material and configuration of the elastic jacket (7) and the configuration of the mountings of the cylinders (2, 5).

11. Printing apparatus according to any one of Claims 1 to 10,
**characterized in that**
the material for the elastic jacket (7) is chosen according to the Poisson's ratio of the material.

12. Printing apparatus according to any one of Claims 1 to 11,
**characterized in that**
the material for the elastic jacket (7) is chosen according to the compressibility of the material.

13. Printing apparatus according to Claim 12,
**characterized in that**
a porous material is chosen for the elastic jacket (7).

14. Printing apparatus according to any one of Claims 7 to 13,
**characterized in that**
the thickness (12) of the elastic jacket (7) is selected so as to obtain the desired sensitivity (Sens).

15. Printing apparatus according to any one of Claims 1 to 14,
**characterized in that**
the elastic jacket (7) consists of various layers (13, 14, 15).

16. Printing apparatus according to Claim 15,
**characterized in that**
the elastic jacket (7) essentially consists of a highly elastic material (13) and has a relatively hard, but still elastic, outer layer (14).

17. Printing apparatus according to Claim 15 or Claim 16,
**characterized in that**
the elastic jacket (7) essentially consists of a highly elastic material (13) in which at least one relatively hard intermediate layer (15) is embedded.

18. Printing apparatus according to any one of Claims 5 to 17,
**characterized in that**
to obtain Sensitivity Magic (Sens_{M}), a corresponding spring constant is selected for the sprung mounting (11).

19. Printing apparatus according to any one of Claims 5 to 18,
**characterized in that**
the sprung mountings (11) are configured so that the springing is effective only in the direction of changes in centre-to-centre distance.

20. Printing apparatus according to Claim 19,
**characterized in that**
leaf springs (16) are fitted with their broad side at right angles to the direction of changes in centre-to-centre distance.

21. Printing apparatus according to any one of Claims 5 to 20,
**characterized in that**
the sprung mountings (11) are provided with damping.

22. Printing apparatus according to any one of Claims 5 to 21,
**characterized in that**
at least one of the cylinders (2 or 5) is mounted on stub axles (17) spring-mounted on the housing (19), with rotary bearings (18) inside the cylinder.

## Revendications

1. Dispositif d'impression (1) comprenant un cylindre gravé (2), un dispositif de génération d'images (3) pour garnir d'images la surface enveloppe (4) du cylindre gravé (2), et un cylindre de transfert (5) qui transfère l'image du cylindre gravé (2) sur un support à imprimer (6), le cylindre de transfert (5) possédant une enveloppe élastique (7) présentant une déformation (9) au niveau de la zone de transfert d'images (8) du cylindre gravé et l'un des cylindres (2 ou 5) entraînant l'autre par friction,
**caractérisé en ce que**
le rayon (r_{PC}) du cylindre gravé (2), le rayon (r_{IT}) du cylindre de transfert (5), le matériau et la configuration de l'enveloppe élastique (7) ainsi que le logement (10, 11) des cylindres (2, 5) sont choisis et configurés de telle sorte, que pour le cylindre (2 ou 5) entraîné par friction il résulte une surmultiplication$\frac{{\text{V}}_{\text{IT sur la ligne de contact}}}{{\text{V}}_{\text{IT (à l'extérieur de la ligne de contact)}}}$ en fonction de variations de l'engagement (eng) - suite à une ovalisation du cylindre gravé (2) - permettant d'éviter les défauts d'image possibles causés par l'ovalisation du cylindre gravé (2), l'engagement (eng) étant la valeur de la déformation (9) qui est déterminée en fonction du fait que l'entraxe entre le cylindre gravé (2) et le cylindre de transfert (5) est plus petit que la somme des rayons du cylindre gravé (r_{PC}) et du cylindre de transfert (r_{IT}).

2. Dispositif d'impression selon la revendication 1,
**caractérisé en ce que**
le choix et les configurations sont réalisés de telle sorte que la vitesse angulaire (ω_{PC} ou ω_{IT}) du cylindre (2 ou 5) entraîné par friction reste constante malgré l'ovalisation du cylindre gravé (2).

3. Dispositif d'impression selon la revendication 1 ou 2,
**caractérisé en ce que**
le choix et les configurations sont réalisés de telle sorte que des défauts d'image, qui sont engendrés par l'ovalisation du cylindre gravé (2) déjà lors de la garniture d'images de celui-ci, sont corrigés par la variation de la surmultiplication$\frac{{\text{V}}_{\text{IT sur la ligne de contact}}}{{\text{V}}_{\text{IT}}}$ suite aux variations de l'engagement (eng) causées par l'ovalisation du cylindre gravé (2), dès que la surface de l'enveloppe élastique (7) se détend après le passage de la déformation (9) au point de transfert d'images (8).

4. Dispositif d'impression selon la revendication 1, 2 ou 3,
**caractérisé en ce que**
les cylindres (2, 5) sont logés de manière fixe.

5. Dispositif d'impression selon la revendication 1, 2 ou 3,
**caractérisé en ce que**
l'un des cylindres (2, 5) présente un logement élastique (11) de telle sorte qu'en fonction de l'ovalisation du cylindre gravé (2) on obtient une variation de l'entraxe.

6. Dispositif d'impression selon l'une quelconque ou plusieurs des revendications 1 à 5,
**caractérisé en ce que**
le cylindre gravé (2) est entraîné par le cylindre de transfert (5).

7. Dispositif d'impression selon l'une quelconque ou plusieurs des revendications 2 à 4 ou 6,
**caractérisé en ce que**
le choix est réalisé de telle sorte que pour la sensitivité (Sens) - il s'agit de la variation du rapport entre la vitesse superficielle (V_{PC}) du cylindre gravé (2) et la vitesse superficielle (V_{IT}) du cylindre de transfert (5) en fonction de l'engagement (eng), ce dernier étant la valeur de la déformation (9) - la condition suivante est remplie :${\text{Sens = Sens}}_{\text{M}} \text{=} \frac{{\text{1 + Sens}}_{\text{T}} \text{·} \overline{\text{T}}}{{\text{r}}_{\text{PC}} \text{-} \overline{\text{Eng}}}$ les grandeurs se définissant comme suit :
- Sens_{M} = Sensitivity Magic, qui est la sensitivité à laquelle la vitesse angulaire (ω_{PC} ou ω_{IT}) du cylindre entraîne (2 ou 5) ne varie plus suite à des écarts de rayon (Δ r_{PC}) du cylindre gravé (2),
- r_{PC} = rayon du cylindre gravé (2),
- Eng = engagement moyen entre les cylindres (2 et 5),
- Sens_{M} = variation du rapport entre la vitesse superficielle du cylindre gravé (2) et le cylindre de transfert (5), donc$\frac{{\text{V}}_{\text{PC}}}{{\text{V}}_{\text{IT}}}$ suite à la variation du couple de rotation,
- T = le couple de rotation moyen.

8. Dispositif d'impression selon la revendication 7,
**caractérisé en ce que**
lorsque la variation de la sensitivité suite à des variations du couple de rotation est faible et peut donc être négligée pour remplir la condition, la condition suivante est remplie :${\text{Sens}}_{\text{M}} \text{=} \frac{\text{1}}{{\text{r}}_{\text{PC}} \text{-} \overline{\text{Eng}}}$

9. Dispositif d'impression selon la revendication 8,
**caractérisé en ce qu'**
au cas où le rayon (r_{PC}) du cylindre gravé (2) est très grand par rapport à l'engagement (eng), ce dernier est négligé, la condition à remplir étant alors la suivante :${\text{Sens}}_{\text{M}} \text{=} \frac{\text{1}}{{\text{r}}_{\text{PC}}}$

10. Dispositif d'impression selon l'une quelconque des revendications 1 à 9,
**caractérisé en ce que**
la Sensitivity Magic (Sens_{M}) est obtenue par un choix du matériau ainsi que par la configuration de l'enveloppe élastique (7) et la configuration du logement des cylindres (2, 5).

11. Dispositif d'impression selon l'une quelconque des revendications 1 à 10,
**caractérisé en ce que**
le choix du matériau pour l'enveloppe élastique (7) est réalisé selon le nombre de Poisson du matériau.

12. Dispositif d'impression selon l'une quelconque des revendications 1 à 11,
**caractérisé en ce que**
le choix du matériau pour l'enveloppe élastique (7) est réalisé en fonction de la compressibilité du matériau.

13. Dispositif d'impression selon la revendication 12,
**caractérisé en ce que**
pour l'enveloppe élastique (7) on choisit un matériau poreux.

14. Dispositif d'impression selon l'une quelconque des revendications 7 à 13,
**caractérisé en ce qu'**
on choisit une épaisseur (12) de l'enveloppe élastique (7) pour obtenir la sensitivité (Sens) souhaitée.

15. Dispositif d'impression selon l'une quelconque des revendications 1 à 14,
**caractérisé en ce que**
l'enveloppe élastique (7) est composée de plusieurs couches (13, 14, 15).

16. Dispositif d'impression selon la revendication 15,
**caractérisé en ce que**
l'enveloppe élastique est réalisée pour l'essentiel à partir d'un matériau très élastique (13) et présente une couche de couverture (14) relativement dure par rapport à celui-ci mais encore élastique.

17. Dispositif d'impression selon la revendication 15 ou 16,
**caractérisé en ce que**
l'enveloppe élastique (7) est réalisée pour l'essentiel à partir d'un matériau très élastique (13) dans lequel est insérée au moins une couche intermédiaire (15) relativement dure.

18. Dispositif d'impression selon l'une quelconque des revendications 5 à 17,
**caractérisé en ce que**
pour obtenir la Sensitivity Magic (Sens_{M}) on choisit pour le logement élastique une constante élastique (11) appropriée.

19. Dispositif d'impression selon l'une quelconque des revendications 5 à 18,
**caractérisé en ce que**
les logements élastiques (11) sont configurés de telle sorte que l'effet élastique n'agit que dans le sens de la variation de l'entraxe.

20. Dispositif d'impression selon la revendication 19,
**caractérisé en ce que**
des ressorts à lames (16) s'étendent par leur côté large perpendiculairement au sens de la variation de l'entraxe.

21. °) Dispositif d'impression selon l'une quelconque des revendications 5 à 20,
**caractérisé en ce que**
les logements élastiques (11) sont munis d'un amortissement.

22. Dispositif d'impression selon l'une quelconque des revendications 5 à 21,
**caractérisé en ce qu'**
au moins l'un des cylindres (2 ou 5) est logé sur des tourillons (17) logés de manière élastique sur le carter (19) et présentant des coussinets de pivotement (18) à l'intérieur du cylindre.
